# EUROPÄISCHE PATENTSCHRIFT

(11) **EP 0 564 440 B1**
(45) Veröffentlichungstag und Bekanntmachung des Hinweises auf die Patenterteilung: **31.01.1996**
(21) Anmeldenummer: 93890060.2
(22) Anmeldetag: 30.03.1993
(51) Int. Cl.: E05B 47/00

(54) **Schloss, insbesondere Mehrriegelschloss**
Lock, in particular multiple bolt lock
Serrure, en particulier serrure à plusieurs gênes

(30) Priorität: 01.04.1992 AT 666/92
(43) Veröffentlichungstag der Anmeldung: 06.10.1993
(73) Patentinhaber: ROTO FRANK EISENWARENFABRIK AKTIENGESELLSCHAFT, A-8401 Kalsdorf bei Graz (AT)
(72) Erfinder: Hötzl, Manfred, A-8055 Graz (AT)
(74) Vertreter: Müllner, Erwin, Dr.

(56) Entgegenhaltungen:
- EP-A- 0 276 037
- DE-A- 3 606 531
- DE-C- 401 519

## Beschreibung

Die Erfindung betrifft ein Schloß, insbesondere Mehrriegelschloß, mit einem im Schloßgehäuse angeordneten Zahnradgetriebe, zwischen einem Mitnehmer eines Doppelschließzylinders und einem Riegel und bzw. oder einer Schubstange, sowie mit einem elektrischen Antrieb für die Schloßbetätigung gemäß dem Oberbegriff des Anspruchs 1. Ein solches schloß ist aus der DE-A-3 606 531 bekannt.

Elektrisch betätigte Schlösser sind als Türöffner oder im Bankenbereich bei Schließfächern bekannt. Meist handelt es sich um komplizierte Sonderkonstruktionen, wenn ein Schloß mit einem Schlüssel händisch oder nach einem Codevergleich elektrisch geöffnet und gesperrt werden soll. Die Notwendigkeit beider Betätigungsarten ergibt sich, da bei Stromausfall oder bei verbrauchter Batterie eine Schloßbetätigung möglich sein muß.

Der Erfindung liegt die Aufgabe zugrunde, ein mechanisches Serienschloß mit Schlüsselbetätigung durch eine externe elektrische Antriebseinheit so zu ergänzen, daß sowohl Handbetrieb als auch elektrischer Betrieb möglich ist. Dies wird durch die Merkmale des Anspruchs 1 erreicht. Da der Mitnehmer eines handelsüblichen Doppelzylinders nur durch den Schlüssel im Zylinder, nicht aber frei gedreht werden kann, ist bei herkömmlichen zylinderbetätigten Schlössern ein Sperrvorgang durch Einleiten einer äußeren Antriebskraft nur dann möglich, wenn sich der Schließzylinder mitdrehen kann. Dies erfordert im allgemeinen das Einstecken des Flachschlüssels, der die Stiftzuhaltungen in die Freigabeposition verschiebt, sodaß die Sperre der Schloßmechanik durch den Mitnehmer des Schließzylinders aufgehoben ist. Um zu erreichen, daß eine elektrische Schloßbetätigung auch ohne Einstecken eines Schlüssels möglich wird, sieht die Erfindung den Einbau eines handelsüblichen Doppelschließzylinders mit innerer Knaufbetätigung vor. Da der bei einer Tür an der Innenseite vorgesehene Knauf mit einem Zylinderkern ohne Stiftzuhaltungen im Zylindergehäuse frei drehbar ist und mit den Mitnehmer in Verbindung steht, wirkt dieser spezielle,jedoch handelsübliche Doppelschließzylinder nicht blockierend auf die Schloßmechanik, wenn eine äußere Antriebskraft auf ein Zahnrad des Getriebes zwischen Doppelschließzylinder und Riegel eingeleitet wird. Es kann also ein gewöhnliches Schloß, insbesondere für Mehrriegelbetätigung, mit Zahnradgetriebe verwendet werden. Ein Nachrüsten des elektrischen Antriebs ist möglich. Der Schlüsselschalter kann einen Schließzylinder der üblichen Bauart aufweisen. Es genügt meist ein Halbzylinder, weil der elektrische Sperr- oder Freigabebefehl nur von einer Seite der Tür erfolgt. Bei einem Mehrriegelschloß wird die Schubstange, welche das Schloß mit den zusätzlichen Verriegelungen verbindet, als Antriebsstange ausgebildet; dadurch kann eine eigene Antriebsstange vermieden werden, wenn der elektrische Antrieb in die Schubstange eines Mehrriegelschlosses eingreift. Das Antriebsgehäuse kann in einer für ein Zusatzschloß vorgesehenen Türausnehmung eingebaut werden und gänzlich in einer Ausstemmung der Tür verschwinden oder in der Art eines Kastenriegelschlosses innen aufgesetzt werden, wobei der Zylinder für den Schlüsselschalter nach außen durchgreift. Zwischen dem Antriebsgehäuse und dem Schloßgehäuse ist die Antriebsstange vorgesehen. Sie ist zwischen Schlitzen in den beiden Gehäusen geführt und greift jeweils im Inneren jedes Gehäuses in ein Zahnrad (einerseits in ein Getriebezahnrad der Schloßmechanik, anderseits in das Antriebsritzel des über ein Untersetzungsgetriebe und eine ausrückbare Kupplung angeschlossenen Motors). Es ist zweckmäßig, wenn dem elektrischen Antrieb eine Kupplung nachgeschaltet ist, die bei Einschalten des Antriebs eingerückt und bei Ausschalten des Antriebes ausgerückt ist. Dadurch kann das Schloß mit dem Schlüssel mechanisch betätigt werden, ohne daß der Motor mit seinem Untersetzungsgetriebe mitgedreht werden muß. Der Schlüsselschalter dient zum Einschalten des Antriebs in der einen oder der anderen Drehrichtung, wobei der Schlüssel im Schloß des Schlüsselhalters bloß geringfügig nach links (zum Zusperren) oder von rechts (zum Aufsperren) gedreht werden muß. Es ist vorteilhaft, wenn der elektrische Antrieb bei Überschreiten eines voreinstellbaren Stromwertes abschaltbar ist. Ein strombegrenzendes Schaltgerät dient auch einer Not-Aus-Schaltung bei Störfällen, wie etwa Sperren bei nicht vollständig geschlossener Tür. Die Schubstange übernimmt dann zusätzlich die Funktion einer Antriebsstange und damit die Übertragung der Antriebskräfte des Antriebs in die Schloßmechanik.

Ausführungsbeispiele des Erfindungsgegenstandes sind in den Zeichnungen dargestellt. Fig. 1 zeigt ein Mehrriegelschloß mit Zusatzriegelgehäusen sowie einen elektrischen Antrieb mit Schlüsselschalter in schematischer Darstellung, Fig. 1a als Detail aus Fig. 1 einen Doppelzylinder in Seitenansicht und Fig. 2 eine alternative Ausführungsform zu Fig. 1.

In einem Schloßgehäuse 1 sind ein Doppelschließzylinder 2 mit Mitnehmer. 3, ein Getriebe, welches symbolisch durch Zahnräder 4, 5, 6 dargestellt ist, und ein Riegel 7 vorgesehen. Eine Schubstange 8 greift mit einer Verzahnung in das Zahnrad 6, welches auch die Bewegung des Riegels 7 steuert.

In einem Antriebsgehäuse 9 ist ein Elektromotor 10 vorgesehen, der in den beiden Drehrichtungen (Linkslauf, Rechtslauf) durch einen Schlüsselschalter 11 mit Betätigung über einen Schließzylinder 12 ansteuerbar ist. Dem Elektromotor 10, der ein Untersetzungsgetriebe (nicht dargestellt) aufweist, ist eine Kupplung 13 nachgeschaltet. Die Kupplung 11 wird selbsttätig eingerückt, sobald der Elektromotor 10 arbeitet. Ein Zahnrad 14 greift in eine Verzahnung einer Antriebsstange 15 und verschiebt diese je nach Drehrichtung nach oben oder nach unten. Die Antriebsstange 15 greift ebenfalls mit einer Verzahnung an dem Zahnrad 5 des Schloßgetriebes an.

Fig. 1a zeigt den Doppelschließzylinder 2, der auf der Innenseite über einen Knauf 16 verfügt. Solche Doppelschließzylinder sind beispielsweise als "Hotelzylinder" im Handel. Sie können von der Zimmerseite (Innenseite) über den Knauf 16 betätigt werden. Von der Gangseite (Außenseite) muß ein Flachschlüssel verwendet werden, da der äußere Zylinderkern über Stiftzuhaltungen 17 verfügt, die vom Schlüssel in die Freigabestellung zu verschieben sind, damit ein Sperrvorgang durchgeführt werden kann. Der mit dem Knauf 16 starr verbundene innere Zylinderkern ist im Zylindergehäuse frei drehbar. Es sind dort keine Stiftzuhaltungen vorgesehen. Der Mitnehmer 3 steht mit dem inneren Zylinderkern in Verbindung. Dieser Doppelschließzylinder 2 stellt das Getriebe (Zahnräder 4, 5, 6) frei, sodaß jede Verschiebung der Antriebsstange 15 das Getriebe in Bewegung setzt, wobei der Knauf 16 mitgedreht wird. Der Elektromotor 10 treibt somit über die Antriebsstange 15 das Getriebe und in weiterer Folge den Riegel 7 sowie (falls vorhanden) die Schubstange 8 an. Letztere ist parallel zu einer Stulpschiene 18 geführt und steht über Zahnräder 19, 20 mit den Riegeln 21, 22 in kinematischer Verbindung.

Fig. 2 unterschiedet sich von Fig. 1 dadurch, daß der Elektromotor 10' über die Kupplung 13' und das Zahnrad 14' in eine Verzahnung der Schubstange 8' eingreift, die die Funktion der Antriebsstange 15 nach Fig. 1 übernimmt. Eine Verzahnung der Schubstange 8' kämmt mit dem Zahnrad 6' des Schloßgetriebes (Zahnräder 4', 5', 6') und bewirkt das Verschieben des Riegels 7' je nach der vom Schlüsselschalter 11' gesteuerten Drehrichtung des Elektromotors 10' in Sperrichtung oder Freigaberichtung. Der Doppelschließzylinder 2' entspricht der Ausführung nach Fig. la. Die Funktion der Bauelemente in Fig. 2, wie etwa des steuernden Schließzylinders 12', im Antriebsgehäuse 9' oder des Mitnehmers 3' des Doppelschließzylinders 2' bzw. der Stulpschiene 18' und der Zahnräder 19', 20' und der Riegel 21', 22', entspricht jener der Fig. 1.

Bei der Anordnung nach Fig. 1 und 2 kann somit eine Betätigung der Riegel 7, 7', 21, 21', 22, 22' durch kurzes links- oder Rechtsdrehen eines Schlüssels im Schlüsselhalter 11, 11' oder auch durch normale Schlüsselbetätigung allenfalls mit dem selben Schlüssel über den Doppelzylinder 2, 2' oder durch Drehen des Knaufs 16 von der Innenseite her bzw. durch Betätigung des elektrischen Antriebes durch Taster erfolgen.

## Patentansprüche

1. Schloß, insbesondere Mehrriegelschloß, mit einem im Schloßgehäuse (1) angeordneten Zahnradgetriebe (4,5,6) zwischen einem Mitnehmer (3) eines Doppelschließzylinders (2) und einem Riegel (7) und bzw. oder einer Schubstange (8), sowie mit einem in einem eigenen Antriebsgehäuse (9,9') vorgesehenen elektrischen Antrieb (10,10') für die Schloßbetätigung wobei der Doppelschließzylinder (2) zur Freigabestellung des Getriebes mit einem zuhaltungslosen Innenzylinder mit Knaufbetätigung ausgebildet ist, **dadurch gekennzeichnet**, daß im Antriebsgehäuse (9, 9') ein Schlüsselschalter (11, 11') mit einem Steuerzylinder (12) und mit zwei Schaltstellungen für die Sperrichtung und die Freigaberichtung des elektrischen Antriebs (10, 10') vorgesehen ist und daß zur kinematischen Verbindung zwischen dem elektrischen Antrieb und dem Getriebe (4, 5, 6, 7; 4', 5', 6') eine mindestens teilweise verzahnte Antriebsstange (15) angeordnet oder bei einem Mehrriegelschloß die Schubstange (8, 8'), welche das Schloß (1) mit den zusätzlichen Verriegelungen (21, 22, 21', 22') verbindet, als Antriebsstange ausgebildet ist.

2. Schloß nach Anspruch 1, **dadurch gekennzeichnet**, daß dem elektrischen Antrieb (10, 10') eine Kupplung (13, 13') nachgeschaltet ist, die bei Einschalten des Antriebes eingerückt und bei Ausschalten des Antriebes ausgerückt ist.

3. Schloß nach den Ansprüchen 1 oder 2, **dadurch gekennzeichnet**, daß der elektrische Antrieb (11, 11') bei Überschreiten eines voreinstellbaren Stromwertes abschaltbar ist.

## Claims

1. A lock, in particular a multi-bolt lock, with a toothed gearing (4, 5, 6) arranged In the lock housing (1) between an engaging piece (3) of a double locking cylinder (2) and a bolt (7) and/or a push rod (8) and also with an electric drive (10, 10') provided in its own drive housing (9, 9') for lock actuation wherein the double locking cylinder (2) is constructed with an inner cylinder with no tumbler and with knob actuation, for releasing the gearing, characterised in that in the drive housing (9, 9') a key switch (11, 11') is provided with a control cylinder (12) and with two switching positions for the blocking direction and the releasing direction of the electric drive (10, 10') and that for the kinematic connection between the electric drive and the gearing (4, 5, 6, 7; 4' 5' 6'), a drive rod (15) which is at least partially toothed is arranged or in a multi-bolt look the push rod (8, 8'), which connects the lock (1) with the additional locking devices (21, 22, 21' 22'), is constructed as a drive rod.

2. A lock according to claim 1, characterised in that a coupling (13, 13') is connected at the output side of the electric drive (10, 10'), which coupling is engaged on switching-on of the drive and is disengaged on switching-off of the drive.

3. A lock according to claims 1 or 2, characterised in that the electric drive (11, 11') can be switched off when a current value, which can be preset, is exceeded.

## Revendications

1. Serrure, en particulier serrure à plusieurs pênes dormants, munie d'une transmission à engrenage (4, 5, 6) disposée dans un boîtier de serrure ou palâtre (1) entre un organe d'actionnement (3) d'un cylindre à deux moyens d'actionnement (2) et un pêne dormant (7) et/ou une barre mobile (8), ainsi que d'un organe d'entraînement électrique (10, 10') destiné à l'actionnement de la serrure et prévu dans un boîtier d'entraînement séparé (9, 9'), le cylindre à deux moyens d'actionnement (2) destiné à la libération de la transmission étant réalisé sous la forme d'un cylindre intérieur dépourvu de goupilles ou paillettes et à actionnenent par bouton de poignée, caractérisée en ce que le boîtier d'entraînement (9, 9') comporte un commutateur de clé (11, 11') muni d'un cylindre de commande (12) et de deux positions de commutation pour le blocage et la libération de l'organe d'entraînement électrique (10, 10') et en ce que, pour réaliser la liaison cinématique entre l'organe d'entraînement électrique et la transmission (4, 5, 6, 7; 4', 5', 6'), est disposée une barre d'entraînement (15) au moins partiellement munie de dents, ou bien dans le cas d'une serrure à plusieurs pênes dormants, la barra mobile (8, 8') qui relie la serrure (1) aux organes de verrouillage supplémentaires (21, 22, 21', 22'), est réalisée sous la forme d'une barre d'entraînement.

2. Serrure selon la revendication 1, caractérisée en ce qu'à l'aval de l'organe d'entraînement électrique (10, 10'), est monté un embrayage (13, 13'), qui est embrayé à la mise en marche de l'organe d'entraînement et est débrayé à l'arrêt de l'organe d'entraînement.

3. Serrure selon les revendications 1 ou 2, caractérisée en ce que l'organe d'entraînement électrique (11, 11') est susceptible d'être débranché électriquement en cas de dépassement d'une valeur de courant pré-réglée.
